# EUROPÄISCHE PATENTSCHRIFT

(11) **EP 0 324 443 B1**
(45) Veröffentlichungstag und Bekanntmachung des Hinweises auf die Patenterteilung: **22.04.1992**
(21) Anmeldenummer: 89100365.9
(22) Anmeldetag: 11.01.1989
(51) Int. Cl.: A47K 4/00, A47K 3/22

(54) **Sanitärzelle und Verfahren zu ihrer Herstellung**
Sanitary facility article and manufacturing process
Block sanitaire et procédé de fabrication

(30) Priorität: 14.01.1988 DE 3800818
(43) Veröffentlichungstag der Anmeldung: 19.07.1989
(73) Patentinhaber: Wormuth, Armin Dipl.-Ing., D-1000 Berlin 33 (DE)
(72) Erfinder: Wormuth, Armin Dipl.-Ing., D-1000 Berlin 33 (DE)
(74) Vertreter: Schneck, Herbert, Dipl.-Phys., Dr.

(56) Entgegenhaltungen:
- DE-A- 3 440 545
- US-A- 2 059 614
- US-A- 2 241 860
- US-A- 3 060 453

## Beschreibung

Die Erfindung richtet sich auf eine Sanitärzelle mit nach dem Oberbegriff des Patentanspruches 1 und auf ein Verfahren zu deren Herstellung.

Sanitärzellen sind im einfachsten Fall Duschkabinen, bei einer neuzeitlichen Fertigbauweise versteht man hierunter aber in der Regel einen Raum, welcher neben einer Dusche z.B. auch ein WC und ein Handwaschbecken umfaßt. Derartige Sanitärzellen spielen insbesondere dort eine Rolle, wo ein Bad nicht in herkömmlicher Weise gemauert wird, sondern wo eine Vielzahl derartiger Sanitärzellen in einem einzigen Bauobjekt mit tragenden Wänden und Pfeilern untergebracht werden muß.

Derartige Sanitärzellen sollen nach Erstellung der tragenden Konstruktion mit einem hohen Grad an Vorfertigung schnell und einfach mit möglichst geringen Spezialkenntnissen einbaubar sein, wobei sich andererseits der kostenaufwand für die Vorfertigung in Grenzen halten soll.

Es sind bereits Sanitärzellen bekannt, welche auf einer gegossenen Bodenwanne aus Polyester aufgebaut sind. Derartige Kunststoff-Formteile weisen den Nachteil auf, daß deren Herstellung mit ganz erheblichen Formkosten verbunden ist, wobei im Hinblick hierauf auch die Variabilität gering ist, da bei Dimensionsänderungen bzw. Anpassungen jeweils eine gesonderte, neue Form hergestellt werden müßte. Darüber hinaus sind derartige Kunststoffwannen bekanntermaßen relativ empfindlich gegen mechanische Beschädigungen, so daß sie erst in einer relativ späten Bauphase installiert werden können.

Aus US-A-20 59 614 ist eine gattungsgemäße Sanitärzelle bekannt, die aus einer Bodenwanne und mit dieser verbundenen Seitenwänden zusammengesetzt ist. Die Bodenwanne umfaßt einen Rahmen aus einem feuchtigkeitsbeständigen Metallprofil, das im Querschnitt im Bereich seiner Unterkante einen sich senkrecht zu der in der Gebrauchslage vertikalen Grundplatte, d.h. horizontal wegerstreckenden Ansatz aufweist. Dieser bildet eine solide Auflagefläche auf den Boden und ermöglicht gleichzeitig die Anbringung von Befestigungsbohrungen zur Herstellung einer Schraubverbindung mit dem Boden. Ein derartiger Bodenrahmen kann in üblicher Metallbautechnik problemlos in allen Abmessungen hergestellt werden, so daß aufbauend auf ein und derselben Grundkonstruktion Sanitärzellen für ganz unterschiedliche Bauobjekte ode innerhalb desselben Objekts für unterschiedliche Raumanforderungen hergestellt werden können.

Die Seitenwände bei der Sanitärzelle gemäß US-A-20 59 614 sind über Schrägansätze an dem Metallprofil bzw. an der Unterkante der Seitenwand miteinander verschraubt. In diesem Zusammenhang ist diese Sanitärzelle hinsichtlich ihrer Stabilität, Montagefreundlichkeit und Dichtheit verbesserungsbedürftig.

Aus US-A-22 41 860 ist ebenfalls eine Sanitärzelle mit einer Bodenwanne bekannt, bei der die aus Metall bestehende Auffangschale an ihrer Oberkante einen L-förmigen Ansatz aufweist, der zur Befestigung der Seitenwände über einen Zwischenrahmen dient. Die Sanitärzelle gemäß US-A-22 41 860 weist zum einen die eingangs bereits erläuterten Nachteile von Sanitärzellen mit einer gegossenen Bodenwanne aus Polyester auf, andererseits ist die Verbindung zwischen den Seitenwänden und dem Rand der einstückigen Bodenwanne unter anderem wegen des zusätzlichen Zwischenrahmens sehr aufwendig.

Der vorliegenden Erfindung liegt demzufolge die Aufgabe zugrunde, eine Sanitärzelle der gattungsgemäßen Art so weiterzubilden, daß ihre Montage vereinfacht und insbesondere eine Vormontage der Bodenwanne mit dem Rahmen in der Rohbauphase des die Sanitärzelle aufnehmenden Gebäudes möglich ist.

Diese Aufgabe wird erfindungsgemäß durch die im Kennzeichen des Patentanspruches 1 angegebenen Merkmale gelöst. Demnach können auf der Basis des unempfindlichen, stabilen Metallprofils, das durch die angegebene Profilierung eine große Eigenstabilität aufweist, die Bodenwanne der Sanitärzelle wegen seiner damit verbundenen Robustheit bereits in der Rohbauphase eines Gebäudes vormontiert uns anschließend die Wandelemente endmontiert werden. Diese brauchen aufgrund der erfindungsgemäßen Konstruktion nur mit ihren Agraffen in die vertikalen L-Schenkel des Metallprofils eingehängt zu werden. Letzterer bildet damit eine ideale Aufhängemöglichkeit für diese Agraffen-Befestigung. Damit wird vorteilhafterweise auch das Einbringen von Bohrungen in die Verkleidungselemente von der Sichtseite her vermieden.

Durch die flächige Anlage der Verkleidungselemente an der Außenseite des vertikalen L-Schenkels entsteht eine Überlappung, die eine zwangsweise Entwässerung des von den Verkleidungselementen ablaufenden Wassers in die Bodenwanne gewährleistet. Damit wird zuverlässig ein Austreten von Wasser verhindert. Gleichzeitig liegen die Verkleidungselemente flächig und damit definiert auf.

Vorzugsweise wird als Metallprofil ein Alumiumprofil oder ein verzinktes Stahlprofil verwendet.

Mit besonderem Vorteil sind an der Innenseite des vertikalen L-Schenkels vertikale U-Profilstreben befestigt. Die Befestigung kann durch eine Schraubverbindung mit dem U-Boden der Streben bzw. durch Vernieten od.dgl. erfolgen. Dabei dient der horizontale L-Schenkel als Anschlag bzw. Auflagefläche für die vertikalen U-Profilstreben, wobei vorgesehen ist, daß die Tiefe des horizontalen L-Schenkels der Tiefe der U-Schenkel der U-Profilstreben entspricht, so daß diese an der Außenseite bündig mit der vertikalen Grundplatte der Bodenwanne abschließen.

Vorteilhafterweise ist zwischen den vertikalen L-Schenkeln der Bodenwanne und den Verkleidungselementen ein Dichtungsband eingelegt, welches zweckmäßigerweise selbstklebend ausgebildet ist. Hierdurch wird zusätzlich auch eine Sperre für Wasserdampf realisiert.

Die vertikalen Streben sind günstigerweise durch horizontale U-Profilstreben verbunden, wodurch nicht nur eine Aussteifung der sich nach oben erstreckenden Konstruktion erreicht wird, sondern an welchen auch sanitäre Einrichtungsgegenstände unmittelbar befestigt werden können.

Die vertikalen und/oder horizontalen U-Profilstreben weisen an jedem U-Schenkel sich nach außen erstreckende, zum U-Boden parallele Ansätze auf. Diese leistenartigen Ansätze können bei den vertikalen Streben z.B. dazu verwendet werden, um eine Verbindung zu einer benachbart unmittelbar anschließenden Konstruktion in einfacher Weise herzustellen. Bei den horizontalen Streben können auch diese Ansätze zum Einhängen von Agraffen der Verkleidungselemente herangezogen werden.

Bei einer bevorzugten Ausführungsform sind die Bodenwanne und der Rahmen einstückig durch Tiefziehen aus Stahlblech und anschließendes Beschichten, insbesondere Emaillieren hergestellt. Grundsätzlich ließe sich auch eine Beschichtung mit Kunststoff od.dgl. vorstellen. Durch diese Ausgestaltung ist es möglich, eine in sich vollständig homogene und Dichte Bodenkonstruktion mit absoluter Dichtigkeit zu erreichen, so daß herstellerseitige Gewährleistungsprobleme auf ein Minimum reduziert werden. Zur Verbesserung der Körperschallisolation und der Wärmedämmung werden solche Bodenwannen mit Polyurethan bzw. Polystyrolschaum hinterfüllt.

Nach dieser erfindungsgemäßen Konzeption werden alle Vorteile erreicht, welche bei der herkömmlichen großtechnischen Herstellung von Bodenwannen bereits bekannt sind, d.h. insbesondere auch das Verbinden mehrerer derartiger Wannen untereinander über Verbindungselemente. Dabei bedarf es herstellungstechnisch lediglich einer geringfügigen Modifikation der bereits herkömmlicherweise verwendeten Werkzeuge.

Durch das erfindungsgemäße Verfahren soll ein leichter, beschädigungssicherer und den individuellen Anforderungen entsprechender Aufbau einer Sanitärzelle ermöglicht werden. Hiernach ist vorgesehen, daß das Metallprofil mit der bauseitigen Rohdecke verschraubt wird, daß eine Bodenisolierung, ein Estrich und eine Oberflächenbeschichtung wie Fließen, Kunststoffbeläge und dgl. aufgebracht werden, und daß erst nach Abschluß der Rohbauphase die vertikalen Streben befestigt und die Verkleidungselemente angebracht werden.

Diese Vorgehensweise hat den wesentlichen Vorteil, daß unter Ausnutzung der Robustheit der erfindungsgemäßen Bodenwanne eine weitgehende Vorbereitung der Befestigungsmöglichkeiten für den vertikalen Aufbau in der Rohbauphase erfolgt, wobei dann die gegebenenfalls kratzempfindlichen Verkleidungselemente erst nach dem vollständigen Abschluß der Rohbauphase, d.h. wenn kein Sand, Mörtel oder andere agressive Mittel mehr verarbeitet werden, angebracht werden.

Weitere Merkmale, Vorteile und Einzelheiten der Erfindung ergeben sich aus der folgenden Beschreibung einer bevorzugten Ausführungsform anhand der Zeichnung. Dabei zeigen
Fig. 1 eine perspektivische Darstellung des Aufbaus einer erfindungsgemäßen Sanitärzelle teilweise aufgebrochen und teilweise in Explosionsdarstellung,
Fig. 2 eine Explosionsdarstellung der Bodenwanne und der dort aufgebrachten Schichten,
Fig. 3 eine perspektivische Darstellung eines Teils der Bodenwanne mit der anschließenden vertikalen Aufbaukonstruktion gesehen von der Rückseite der Verkleidungselemente,
Fig. 4 ein Ausführungsbeispiel für zwei aneinander anschließende Bodenwannen, zwischen welchen Installationsrohre verlegt sind,
Fig. 5 ein Beispiel für die unmittelbare Verbindung zweier aneinander anschließender Bodenwannen,
Fig. 6 einen Schnitt durch den Randbereich einer Bodenwanne und den unteren Teil der Aufbaukonstruktion beim Anschluß der Sanitärzelle an eine bauseitig vorgegebene Wand, und
Fig. 7 eine Fig. 6 entsprechende Darstellung für den Fall, daß zwei erfindungsgemäße Sanitärzellen unmittelbar aneinander anschließen.

In Fig. 1 ist eine Sanitärzelle 1 mit einer Bodenwanne 1a dargestellt, welche einen Rahmen 2 aus einem Metallprofil 3 umfaßt.

An dem Rahmen 2 ist eine Mehrzahl vertikaler Streben 4 sowie ein Türelement 5 befestigt. Am oberen Ende sind die vertikalen Streben 4 über horizontale Streben 6 miteinander verbunden. Zur oberen Abdeckung und Aussteifung der gesamten Zelle dient eine Dachplatte 7. Die Seitenwände werden durch Verkleidungselemente 8 gebildet.

Der Rahmen 2 weist keinen geschlossenen Boden auf, sondern der Boden ist in herkömmlicher Bauweise aufgebaut.

Dies wird insbesondere aus Fig. 2 deutlich, wobei man in der dortigen Explosionsdarstellung sieht, daß in den Rahmen 2 eine Bodenisolierung 9, ein Estrich 10 und eine Oberflächenbeschichtung 11 - im Ausführungsbeispiel in Form von Fliesen - eingebracht sind. Eine Ablauföffnung im Boden ist bei 12 angedeutet.

Der Rahmen 2 ist im Ausführungsbeispiel aus verzinktem Stahlblech hergestellt. Er umfaßt eine im Einbauzustand vertikale Grundplatte 13. An deren unteren Rand 14 schließt sich ein erster Ansatz 15 an, welcher sich in rechtem Winkel von dieser weg, d.h. also horizontal erstreckt. An die Oberkante 16 schließt sich ein L-Profil 17 mit einem ersten horizontalen Schenkel 18 und einem zweiten vertikalen Schenkel 19 an, wobei sich der horizontale Schenkel 18 in die gleiche Richtung wie der Ansatz 15 und parallel zu diesem erstreckt.

Der Ansatz 15 bildet eine gute Standfläche und ermöglicht überdies (vgl. Fig. 5) die Einbringungen von Befestigungsschrauben 2o, mit welchen der Rahmen 2 an der Rohdecke festgeschraubt werden kann.

Die Bodenisolierung 9, der Estrich 1o und die Oberflächenbeschichtung 11 werden in herkömmlicher Bauweise so aufgebracht, daß zumindest die Oberflächenbeschichtung 11, vorzugsweise aber auch die Isolierung 9 seitlich bis zur Unterkante des ersten L-Schenkels 18 hochgezogen werden (vgl. insbesondere Fig. 5), wobei die Dicke dieser Schichten so bemessen ist, daß sie gleich oder kleiner der freien Breite des Schenkels 18 ist.

Wie insbesondere in Fig. 3 dargestellt ist, werden nach der Befestigung des Rahmens 2 auf der Rohdecke und nach Einbringung der Isolierung 9, des Estrichs 1o und der Oberflächenbeschichtung 11 (in Fig. 5 links als Fliesenbelag und rechts als PVC-Belag ausgeführt), d.h. also nach dem endgültigen Abschluß der Rohbauphase an dem Rahmen 2 vertikale Streben 21 durch Schrauben 22′ befestigt. Die vertikalen Streben 21 sind als U-Profil ausgeführt, wobei sich an die U-Schenkel 22 parallel zum U-Boden 23 verlaufende, nach außen gerichtete Ansätze 24 anschließen. An diesen Ansätzen 24 können über Schrauben 25 horizontale U-Profilstreben 26 angeschraubt werden, welche ebenfalls sich nach außen erstreckende Ansätze 27 aufweisen, d.h. im wesentlichen das gleiche Profil haben wie die vertikalen Streben. An diese vertikalen Streben können - wie im einzelnen nicht dargestellt - Sanitärgegenstände angehängt werden. Gleichzeitig wird durch diese horizontalen Streben 26 auch eine Aussteifung der gesamten Konstruktion erzielt.

Die Verkleidungselemente 8 weisen an ihrer Rückseite 28 sogenannte Agraffen 29 auf, welche mittels Schrauben 30 befestigt und über vorstehende Nasen 30′ und Sicken 31 an der Rückwand 28 drehgesichert sind. Zur Befestigung der Verkleidungselemente 8 übergreifen abstehende Halteansätze 32 der Agraffen 29 den vertikalen L-Schenkel 19 des Metallprofils 3 des Bodenrahmens 2 bzw. einen Ansatz 27 der horizontalen Streben 26.

Die Verkleidungselemente 8 überlappen außen den vertikalen L-Schenkel 19 des Metallprofils 3, wobei im Überlappungsbereich ein Dichtungsstreifen 33 aufgebracht ist, um das Eindringen von Dampf in den Bereich hinter den Verkleidungselementen 8 zu unterbinden.

Die vertikal verlaufenden Längskanten 34 der Verkleidungselemente 8 sind über ein Profil 35 und seitliche Nuten 36 miteinander verbunden. Das Profil 35 ist an der Außenseite des U-Bodens 23 der vertikalen Streben 21 mittels Schrauben 37 angeschraubt. Zur Herstellung eines fugenlosen Anschlusses dient ein elastisches Dichtungsprofil 38 (vgl. Fig. 5).

In Fig. 5 sind zwei gegeneinander stehende Sanitärzellen 1 dargestellt, d.h. die benachbarten Rahmen 2 liegen über die Grundplatten 13 unmittelbar aneinander an und die Ansätze 24 der vertikalen Streben liegen ebenfalls unmittelbar aneinander an und ermöglichen die Herstellung einer Verbindung über Schrauben od. dgl. Entsprechend sieht die Darstellung einer Sanitärzelle mit Schnitt durch den Wandschluß aus.

Bei der in Fig. 4 dargestellten Variante ist der grundsätzliche Aufbau der gleiche, wobei jedoch zwischen die beiden Rahmen 2 bzw. zwischen deren Grundplatten 13 ein U-Profil 38 eingesetzt ist und wobei über Schrauben 39 horizontale Streben 40 sich von U-Boden 23 zu U-Boden 23 der vertikalen Profile 21 benachbarter Sanitärzellen 1 erstrecken. Auf diese Weise wird ein Zwischenraum zur Aufnahme von Installationsrohren 41,42 und erforderlichenfalls zur Aufnahme einer Schall- und Wärmedichtung geschaffen.

In Fig. 6 ist in einer Schnittdarstellung der Fall veranschaulicht, daß eine Sanitärzelle 1 an einer festen Raumwand 43 installiert ist. In diesem Fall können die Ansätze 24 über Befestigungsschrauben 44 an der Wand befestigt werden, so daß insgesamt eine sehr stabile Verbindung erhalten wird.

Fig. 7 zeigt eine entsprechende Schnittdarstellung der Verhältnisse gemäß Fig. 5 bei zwei Rücken an Rücken unmittelbar aneinandergesetzten Sanitärzellen. In diesem Fall kann eine Verschraubung über Muttern 45 und Schrauben 46 der aneinanderliegenden Ansätze 24 erfolgen.

## Patentansprüche

1. Sanitärzelle mit einer Bodenwanne (1a) und mit dieser verbundenen Seitenwänden, wobei die Bodenwanne einen Rahmen (2) aus einem feuchtigkeitsbeständigen Metallprofil (3) mit einem im Querschnitt im Bereich seiner Unterkante (14) sich senkrecht zu der in der Gebrauchslage vertikalen Grundplatte (13), d.h. horizontal wegerstreckenden ersten Ansatz (15) umfaßt, dadurch gekennzeichnet, daß das Metallprofil (3) einen sich im Bereich der Oberkante (16) der Grundplatte (13) wegerstreckenden, zweiten L-förmigen Ansatz (17) aufweist, wobei der sich an die Oberkante (16) unmittelbar anschließende L-Schenkel (18) parallel zu dem ersten Ansatz (15) und in die gleiche Richtung wie dieser und der andere L-Schenkel senkrecht hierzu, d.h. vertikal verlaufen, wobei an der Außenseite des vertikalen L-Schenkels (19) flächige Verkleidungselemente (8) anliegen und an den flächigen Verkleidungselementen (8) Agraffen (29) befestigt sind, welche den vertikalen L-Schenkel (19) übergreifen.

2. Sanitärzelle nach Patentanspruch 1, dadurch gekennzeichnet, daß das Metallprofil (3) ein Aluminiumprofil, ein verzinktes Stahlprofil oder ein Edelstahlprofil ist.

3. Sanitärzelle nach Patentanspruch 1 oder 2, dadurch gekennzeichnet, daß an der Innenseite des vertikalen L-Schenkels (19) vertikale U-Profilstreben (21) befestigt sind.

4. Sanitärzelle nach einem der Patentansprüche 1-3, dadurch gekennzeichnet, daß zwischen den vertikalen L-Schenkel (19) und den Verkleidungselementen (8) ein Dichtungsband (33) eingelegt ist.

5. Sanitärzelle nach Patentanspruch 3, dadurch gekennzeichnet, daß die vertikalen Streben (21) durch horizontale U-Profilstreben verbunden sind.

6. Sanitärzelle nach Patentanspruch 5, dadurch gekennzeichnet, daß die vertikalen und/oder horizontalen U-Profilstreben (21 bzw. 26) an jedem U-Schenkel (22) sich nach außen erstreckende, zum U-Boden 23 parallele Ansätze (24 bzw. 27) aufweisen.

7. Sanitärzelle nach Patentanspruch 1, dadurch gekennzeichnet, daß Bodenwanne (4) und Rahmen (2′) einstückig durch Tiefziehen aus Stahlblech und anschließendes Beschichten, insbesondere Emaillieren, hergestellt sind.

8. Verfahren zur Erstellung einer Sanitärzelle nach Patentanspruch 1, dadurch gekennzeichnet, daß das Metallprofil mit der bauseitigen Rohdecke verschraubt wird, daß eine Bodenisolierung, ein Estrich und eine Oberflächenbeschichtung wie Fliesen, ein Kunststoffbelag od.dgl. aufgebracht werden, und daß erst nach Abschluß der Rohbauphase die vertikalen Streben befestigt und die Verkleidungselemente angebracht werden.

## Claims

1. Sanitary cell with a bottom tub (1a) and side walls connected with the latter, the bottom tub comprising a frame (2) of a moisture-proof metal profile (3) with a first projection (15) extending in cross-section in the vicinity of its lower edge (14) perpendicularly to the base plate (13) vertical in the position of use, i.e. projecting horizontally, characterized in that the metal profile (3) has a second L-shaped projection (17) extending in the vicinity of the upper edge (16) of the base plate (13), the side of the L (18) directly adjoining the upper edge (16) extending in parallel to the first projection (15) and in the same direction as the latter and the other side of the L extending perpendicularly to this, i.e. vertically, plane facing elements (8) bearing against the outside of the vertical side of the L (19) and clasps (29) which grip over the vertical side of the L being secured to the plane facing elements (8).

2. Sanitary cell according to patent claim 1, characterized in that the metal profile (3) is an aluminium profile, a galvanized steel profile or a high-quality steel profile.

3. Sanitary cell according to patent claim 1 or 2, characterized in that vertical U-profile struts (21) are secured to the inside of the vertical side of the L (19).

4. Sanitary cell according to one of the patent claims 1 to 3, characterized in that a sealing strip (33) is inserted between the vertical side of the L (19) and the facing elements.

5. Sanitary cell according to patent claim 3, characterized in that the vertical struts (21) are connected by horizontal U-profile struts.

6. Sanitary cell according to patent claim 5, characterized in that on each side of the U (22) the vertical and or horizontal U-profile struts (21 and 26, respectively) have projections (24 and 27, respectively) extending outwards and in parallel to the bottom of the U (23).

7. Sanitary cell according to patent claim 1, characterized in that the bottom tub (1a) and the frame (2′) are manufactured by deep-drawing from steel sheet and subsequent coating, in particular enamelling.

8. Method of manufacturing a sanitary cell according to patent claim 1, characterized in that the metal profile is screwed together with the bare floor of a building, in that a boor insulation, a lime floor and a surface coating such as tiles, a coating of plastic material or the like are applied, and in that only after termination of the carcassing the vertical struts are secured and the facing elements are arranged.

## Revendications

1. Cellule sanitaire avec une cuve de fond (1a) et des parois latérales rattachées à celle-ci, la cuve de fond comprenant un cadre (2) d'un profilé en métal (3) résistant à l'humidité avec un premier bord (15), qui s'étend en coupe transversale dans la zone de son arête inférieure (14) perpendiculairement au fond (13) vertical dans la position d'emploi, c'est-à-dire qui s'étend de facon horizontale, caractérisée en ce que le profilé en métal (3) a un deuxième bord formé en L (17) s'étendant dans la zone de l'arête supérieure (16) du fond (13), le côté du L (18), qui se rattache directement à l'arête supérieure (16), s'étendant de facon parallèle au premier bord (15) et dans la même direction comme celui-ci et l'autre côté du L s'étendant perpendiculairement à ceci, c'est-à- dire de facon verticale, des éléments de revêtement à surface (8) s'attachant à l'extérieur du côté vertical du L (19) et des agrafes (29), qui saisissent le côté vertical du L, étant fixées aux éléments de revêtement à surface (8).

2. Cellule sanitaire selon la revendication 1, caractérisée en ce que le profilé en métal (3) est un profilé d'aluminium, un profilé d'acier zingué ou un profilé d'acier spécial.

3. Cellule sanitaire selon la revendication 1 ou 2, caractérisée en ce que des étais verticaux profilés en U (21) sont fixés à l'intérieur du côté vertical du L (19).

4. Cellule sanitaire selon une des revendications 1 à 3, caractérisée en ce qu'un ruban de joint (33) est mis entre le côté vertical du L (19) et les éléments de revêtement (8).

5. Cellule sanitaire selon la revendication 3, caractérisée en ce que les étais verticaux (21) sont liés par des étais horizontaux profilés en U.

6. Cellule sanitaire selon la revendication 5, caractérisée en ce qu' à chaque côté de l'U (22) les étais verticaux et/ou horizontaux profilés en U (21 respectivement 26) ont des bords (24 respectivement 27) parallèles au fond de l'U (23) et qui s'étendent vers l'extérieur.

7. Cellule sanitaire selon la revendication 1, caractérisée en ce que la cuve de fond (1a) et le cadre (2′) sont fabriqués en une seule pièce par emboutissage d'une tôle d'acier et enduissage subséquent, en particulier par émaillage.

8. Procédé pour la fabrication d'une cellule sanitaire selon la revendication 1, caractérisé en ce que le profilé en métal est raccordé à vis avec le plafond brut de construction, qu'un revêtement isolant du fond, une aire et un revêtement de surface comme des dalles, un revêtement en matière plastique etc. sont appliqués, et que les étais verticaux sont fixés et les éléments de revêtement sont installés seulement après termination de la phase de construction brute.
